# EUROPÄISCHE PATENTSCHRIFT

(11) **EP 3 374 246 B1**
(45) Veröffentlichungstag und Bekanntmachung des Hinweises auf die Patenterteilung: **06.07.2022**
(21) Anmeldenummer: 16798665.2
(22) Anmeldetag: 10.11.2016
(51) Int. Cl.: B61F 9/00

(54) **VERFAHREN UND VORRICHTUNG ZUR VERGLEICHSGESTEUERTEN ENTGLEISUNGSERFASSUNG**
METHOD AND DEVICE FOR COMPARISON-CONTROLLED DETECTION OF DERAILING
PROCÉDÉ ET DISPOSITIF DE DÉTECTION DE DÉRAILLEMENT COMMANDÉE PAR COMPARAISON

(30) Priorität: 11.11.2015 DE 102015119392
(43) Veröffentlichungstag der Anmeldung: 19.09.2018
(73) Patentinhaber: KNORR-BREMSE Systeme für Schienenfahrzeuge GmbH, 80809 München (DE)
(72) Erfinder: FRIESEN, Ulf, 85579 Neubiberg (DE); GÜNTHER, Frank, 80993 München (DE); MAYER, Reinhold, 85757 Karlsfeld (DE); SCHNEIDER, Stefan, 80995 München (DE); ETZBACH, Andrea, 80807 München (DE); HERDEN, Marc-Oliver, 81377 München (DE); SEDLMAIR, Stefan, 82284 Grafrath (DE)
(86) Internationale Anmeldenummer: PCT/EP2016/077260
(87) Internationale Veröffentlichungsnummer: WO 2017/081146

(56) Entgegenhaltungen:
- EP-A1- 2 253 523
- EP-A2- 1 236 633
- WO-A1-2007/082657
- JP-A- 2000 006 807

## Beschreibung

Die vorliegende Erfindung betrifft eine Vorrichtung und ein Verfahren zur Erfassung einer Entgleisung eines Schienenfahrzeugs mit einer Vielzahl von individuellen Radsätzen oder Drehgestellen. Die Erfindung betrifft außerdem ein Computerprogramm mit Codemitteln zur Ausführung der Schritte des vorgenannten Verfahrens auf einem Computersystem, und ein computerlesbares Speichermedium, auf dem ein Programmcode mit den Codemitteln des Computerprogramms gespeichert ist.

Ohne technische Hilfsmittel kann eine Entgleisung eines Radsatzes oder eines Drehgestells eines Schienenfahrzeugs vom Zugführer, insbesondere bei langen Zügen, oft nicht erkannt werden. Der entgleiste Radsatz bleibt dann unbemerkt und wird mitgeschleift, und der entgleiste Wagen läuft Gefahr, mit einem Tunnel, einer Brücke oder einem entgegenkommenden Zug zu kollidieren. Um diese Gefahr gering zu halten, muss eine Entgleisung möglichst frühzeitig erkannt werden, so dass von dem Zugführer oder der Bremssteuerung des Schienenfahrzeugs entsprechende Gegenmaßnahmen wie beispielsweise eine Notbremsung eingeleitet werden können.

In der Praxis werden neben einfachen mechanischen Systemen (Querbalken, die bei Kontakt mit der Schiene oder Hindernissen eine Meldung/Aktion veranlassen) und pneumatischen Detektoren (FederMasse-Schwinger, der bei einer bestimmten Vibrationsschwelle ein Ventil öffnet und die Hauptluftleitung öffnet) vor allem bei Güterwagen elektronische Systeme zur Erkennung von Entgleisungen eingesetzt.

Neben Verfahren zur induktiven Ermittlung der Gleislage sind Systeme in Gebrauch, die Beschleunigungen am Wagen, z.B. am Achslager bzw. Drehgestell messen und weiterverarbeiten. Da ein entgleister Radsatz durch die Entgleisung hervorgerufenen Beschleunigungen unterworfen ist, ist es bekannt, die Beschleunigung des Radsatzes, vorzugsweise die Vertikalbeschleunigung, direkt am Rad mittels eines Beschleunigungssensors zu überwachen. Insbesondere rollt bzw. springt ein entgleister Radsatz über den Oberbau der befahrenen Fahrspur, wodurch starke Stöße und dadurch hohe Beschleunigungen in den Radsatz eingeprägt werden. Das von dem Beschleunigungssensor ausgegebene Beschleunigungssignal kann dann von einer Auswerteeinrichtung ausgewertet werden, um den Zustand des Radsatzes, entgleist oder nicht entgleist, zu bestimmen. Grundsätzlich kann auch die Beschleunigung des Drehgestells überwacht werden, welches jedoch gedämpft ist. Bspw. werden zur Detektion Beschleunigungssignale an den Achslagern eines Wagens auswertet und eine Entgleisung erkennt, wenn ein entgleister Radsatz über Schwellen fährt.

Aus der DE 199 53 677 C1 ist ein Verfahren bekannt, bei dem das Signal des Beschleunigungssensors zweifach integriert und mit einem oberen und einem unteren Grenzwert verglichen wird, wobei bei Unterschreiten bzw. Überschreiten des jeweiligen Grenzwerts auf eine Entgleisung erkannt wird. Nachteilig hieran ist jedoch, dass eine Entgleisungsdetektion nur zum eigentlichen Entgleisungszeitpunkt möglich ist, jedoch nicht mehr danach.

Ferner ist es bekannt, das Beschleunigungssignal auf eine Korrelation mit einer Schwellenfachfrequenz hin zu prüfen. Dies setzt jedoch das Vorhandensein von Schwellen im Gleisoberbau voraus, wobei noch hinzukommt, dass die Schwellen hierbei gleichmäßige Abstände aufweisen müssen und die Geschwindigkeit des Schienenfahrzeugs innerhalb eines bestimmten Bereichs liegen muss.

Die derzeit in der Praxis eingesetzten Systeme zur Entgleisungsdetektion sind jedoch entweder in ihrer Anwendung auf eine bestimmte Geschwindigkeit limitiert und/oder setzen einen bestimmten Oberbau des Gleiskörpers voraus, damit eine Entgleisung erkannt werden kann. Für Züge mit Geschwindigkeiten über 100 km/h und für Strecken mit sogenannter "Fester Fahrbahn" sind die derzeit in der Praxis angewendeten Systeme zur Entgleisungsdetektion nur eingeschränkt oder gar nicht verwendbar. Der Nachteil dieser Verfahren ist auch, dass damit "nur" der eigentliche Entgleisungsvorgang detektiert wird. Sollte aus irgendeinen Grund z.B. durch äußere Einflüsse wie Gleislage, Kurvenfahrten, höhere Geschwindigkeiten usw. das Verhalten anders als der erwartete Beschleunigungsverlauf sein, wird die Entgleisung nicht erkannt.

Die Druckschrift JP 2000 006807 A offenbart ein Schienenfahrzeug, das mit einem Mittel zum Erfassen von Abnormitäten während des Fahrens versehen ist, und ein Verfahren dazu. Um beispielsweise ein Entgleisen zu erkennen, sind Beschleunigungserfassungsmittel an einer Mehrzahl von Drehgestellen vorhanden, deren Beschleunigungssignale jeweils verglichen werden, und wenn eines der Beschleunigungssignale einen Wert annimmt, der, verglichen mit anderen Signalen, über einem spezifizierten Wert liegt, wird eine Abnormität erkannt.

Der Erfindung liegt die Aufgabe zugrunde, einen Erkennungsmechanismus bereitzustellen, der sowohl in allen Geschwindigkeitsbereichen (vor allem bei höheren Geschwindigkeiten) als auch unabhängig vom Fahrbahntyp (Schwellen, feste Fahrbahn, ...) eine Detektion ermöglicht.

Diese Aufgabe wird durch die Merkmale der unabhängigen Ansprüche gelöst.

Ferner betrifft die Erfindung ein computerlesbares Speichermedium, auf dem ein auf einem Computersystem ausführbarer Programmcode gespeichert ist, welcher die Schritte des vorgenannten Verfahrens erzeugt bzw. implementiert.

Des Weiteren betrifft die Erfindung ein Computerprogramm mit Codemitteln, die bei deren Ausführung auf einem Computersystem die Schritte des vorgenannten Verfahrens erzeugen bzw. implementieren.

Somit erfolgt die Erfassung einer Entgleisung eines Schienenfahrzeugs dadurch, dass den Fahrbetrieb charakterisierende Messdaten einer Vielzahl von Radsätzen (10-1 bis 10-n) oder Drehgestellen des Schienenfahrzeugs gesammelt und verglichen werde, wobei eine Entgleisung dann festgestellt wird, wenn die Messdaten zumindest eines Radsatzes oder Drehgestells um mindestens ein vorbestimmtes Ausmaß von den Messdaten der übrigen Radsätze oder Drehgestelle abweichen. Grundgedanke der Erfindung ist also, an mehreren Messstellen am Zug oder Drehgestell oder den Achsen zwischen den Zuständen "nicht entgleist" und "entgleist" zu unterscheiden, indem die Messdaten die Vibrationen, vorzugsweise in Vertikalrichtung, und die Raddrehzahl angeben und die Messdaten mehrerer Radsätze oder Einzelräder verglichen werden. Darüber hinaus können auch andere Dater, z.B. optische Daten bspw. zur Abstandsmessung Rad-Schiene, oder mechanische oder elektrische Messgrößen mehrerer Radsätze oder Einzelräder verglichen werden. Dabei wird davon ausgegangen, dass das Überfahren desselben Ortes in allen nicht entgleisten Radsätzen vergleichbare Vibrationen hervorruft, während das Verhalten entgleister Radsätze deutlich davon abweicht. Dieses Vorgehen ist vor allem dann vorteilhaft, wenn sich der entgleiste und nicht entgleiste Zustand im Beschleunigungsniveau nur geringfügig unterscheiden und daher nur eine relative oder vergleichsabhängige Auswertung zuverlässige Ergebnisse liefert. Die durch die Messdaten angegebene Raddrehzahl ermöglicht eine ergänzende Anwendung zum Ableiten eines Raddurchmessers zur Raddurchmesserkompensation.

Gemäß einer vorteilhaften Weiterbildung können die Messdaten einen Abstand zwischen Rad und Schiene am jeweiligen Radsatz oder Drehgestell angeben. Somit kann durch Vergleich der Abstände an den verschiedenen Messstellen auf eine Entgleisung geschlossen werden, wenn an einer Messstelle eine signifikante Abweichung des gemessenen Abstands gegenüber den übrigen Messstellen festgestellt wird.

Gemäß einer weiteren vorteilhaften Weiterbildung können die Messdaten jeweils eines mittleren Radsatzes oder ein mittleres Drehgestells mit den Messdaten einer vorbestimmte Anzahl (z.B. ein oder zwei) davor und dahinter liegender Radsätze oder Drehgestelle zu vergleichen.

Gemäß einer weiteren vorteilhaften Weiterbildung können die empfangenen Messdaten entsprechend einem zeitlichen Versatz, mit dem die jeweiligen Radsätze oder Drehgestelle denselben Ort auf einer Schiene überfahren, für den Vergleich zugeordnet werden. Dadurch kann sichergestellt werden, dass die Messdaten zeitrichtig miteinander verglichen und Fehlentscheidungen vermieden werden.

Der Vergleich der gesammelten Messdaten wird auf einer Kreuzkorrelation oder einem Kreuzkorrelationsspektrum durchgerführt. Durch diesen Vergleichsansatz kann eine zuverlässige Auswertung auf Grundlage der Ähnlichkeit der gesammelten Messdaten an verschiedenen Messstellen erzielt werden. Im Einzelnen kann der Vergleich bspw. darauf abgestellt werden, ob sich das Maximum der Kreuzkorrelation bei einem zeitlichen Versatz zeigt, der sich aus der Fahrtgeschwindigkeit des Schienenfahrzeugs und dem Abstand der Achsen der verglichenen Radsätze oder Drehgestelle ergibt.

Gemäß einer noch weiteren vorteilhaften Weiterbildung kann eine Nachbereitung der gesammelten Messdaten vorgenommen werde, um die Zuverlässigkeit der Vergleichsoperation zu erhöhen. Die Nachbereitung kann dabei bspw. zumindest eines aus Neuabtastung, Filterung, Bildung eines gleitenden Effektivwerts oder einer Standardabweichung, und Bildung eines Mittelwerts umfassen.

Weitere vorteilhafte Ausgestaltungen und Weiterbildungen der Erfindung ergeben sich aus den abhängigen Ansprüchen.

Die Erfindung wird nachfolgend anhand von Ausführungsbeispielen unter Bezugnahme auf die beigefügten Zeichnungsfiguren näher erläutert. Es zeigen:
- Fig. 1: ein schematisches Blockschaltbild eines Systems zur Entgleisungserfassung gemäß einem ersten Ausführungsbeispiel; und
- Fig. 2: ein Flussdiagramm eines Verfahrens zur Entgleisungserfassung gemäß einem zweiten Ausführungsbeispiel.

Es folgt eine Beschreibung vorteilhafter Ausführungsbeispiele anhand eines beispielhaften Schienenfahrzeugs mit einer Anzahl n von Radsätzen mit zugehörigen Messstellen zur Gewinnung von den Fahrbetrieb charakterisierenden Messdaten.

Fig. 1 zeigt ein schematisches Blockschaltbild eines Systems zur Erfassung einer Entgleisung, wobei die Vibrationen beim Fahrbetrieb angebende Messdaten an n Radsätzen 10-1 bis 10-n mittels entsprechender Detektoren (D) 20-1 bis 20-n gewonnen werden. Die Messdaten oder Messsignale am Ausgang der Detektoren 20-1 bis 20-n können dann optional einer Nachbereitung in entsprechenden Nachbereitungseinrichtungen (N) 30-1 bis 30-n unerzogen werden. Eine solche Nachbereitung der gemessenen Daten vor dem Vergleich kann bspw. zumindest eine Bearbeitung aus Neuabtastung, Filterung, gleitendem Effektivwert oder Standardabweichung und gleitendem Mittelwert umfassen. Dadurch kann entweder die Rechenzeit oder Datenübertragung verringert oder die Zuverlässigkeit des Algorithmus erhöht werden.

Die gemessenen Vibrationsdaten (vorzugsweise in Vertikalrichtung, alternativ zu Vibrationen wären auch andere Daten wie bspw. optische Daten zur Abstandsmessung Rad-Schiene denkbar) werden an den mehreren Radsätzen oder Einzelrädern 10-1 bis 10-n gewonnen und ggf. nachbereitet. Danach erfolgt ein Vergleich der Messdaten in einer Vergleichseinrichtung (V) 40, wobei z.B. die Messdaten eines jeden Radsatzes 10-1 bis 10-n mit den Messdaten des in Fahrtrichtung des Schienenfahrzeugs davor- und dahinterliegenden Radsatzes verglichen werden. Dabei wird davon ausgegangen, dass das Überfahren desselben Ortes in allen nicht entgleisten Radsätzen vergleichbare Vibrationen (oder andere den Fahrbetrieb charakterisierende Merkmale) hervorruft, während das Verhalten entgleister Radsätze deutlich davon abweicht. Falls die Vergleichseinrichtung 40 durch Vergleich der gesammelten Messdaten feststellt, dass entlang das Schienenfahrzeug zumindest ein Radsatz markante Unterschiede in den Messdaten aufweist (d.h., die Messdaten um mindestens ein vorbestimmtes Ausmaß von den Messdaten der übrigen Radsätze oder Drehgestelle abweichen), wird von einer Entgleisung ausgegangen und ein entsprechendes Ausgangssignal 50 abgegeben. Dabei kann der zeitliche Versatz berücksichtigt werden, mit dem die Radsätze 10-1 bis 10-n denselben Ort auf der Schiene überfahren, so dass die Messdaten zeitrichtig verglichen werden.

Der Vergleich in der Vergleichseinrichtung 40 kann anhand einer Kreuzkorrelation oder eines Kreuzleistungsdichtespektrums zwischen den Messdaten der Vibrationen (z.B. Beschleunigungsdaten oder - signale) erfolgen. Bei der Kreuzkorrelation kann beispielsweise verglichen werden, ob sich das Maximum der Korrelation bei einem zeitlichen Versatz zeigt, der sich aus der bekannten Fahrtgeschwindigkeit und dem bekannten Abstand der verglichenen Achsen ergibt.

Ein Vorteil der vorgeschlagenen vergleichsgesteuerten Entgleisungserfassung liegt darin, dass eine zuverlässige Entgleisungserkennung auch in solchen Fällen möglich ist, bei denen sich der entgleiste und der nicht entgleiste Zustand im Beschleunigungsniveau nur geringfügig unterscheiden. Dies ist bspw. bei einem schlechten Schienenabschnitt der Fall, bei dem auch im nicht entgleisten Zustand hohe Vibrationen auftreten, oder bei einer festen Fahrbahn, die auch im entgleisten Zustand lediglich niedrige Vibrationen ohne charakteristischen Frequenzgehalt hervorruft.

Fig. 2 zeigt ein Flussdiagramm eines Entgleisungserfassungsverfahrens gemäß einem zweiten Ausführungsbeispiel, das beispielsweise als Software in einer computergesteuerten Entgleisungserfassungvorrichtung implementiert werden kann.

Nach dem Programmstart werden im Schritt 201 zunächst Messdaten eines an verschiedenen Messstellen (z.B. an den Radsätzen oder Drehgestellen) entlang des Schienenfahrzeugs gemessenen, den Fahrbetrieb charakterisierenden Parameters (z.B. Vibration, Beschleunigung, Abstand Rad-Schiene, etc.) im Fahrbetrieb des Schienenfahrzeugs gesammelt. Es folgt im Schritt 202 eine optionale Nachbereitung der Daten in oben beschriebener Weise. Danach werden die Messdaten im Schritt 203 einem Vergleich unterzogen, wie bspw. im ersten Ausführungsbeispiel erläutert, und im anschließenden Schritt 204 wird fortlaufend geprüft, ob die gemessenen Parameterdaten an zumindest einer der Messstellen eine markante oder signifikante Unterschied zeigen, also um mindestens ein vorbestimmtes Ausmaß von den Messdaten der übrigen Radsätze oder Drehgestelle abweichen. Solange dies nicht der Fall ist, springt der Ablauf zurück zum Schritt 201 und neue Parameterdaten werden von den Detektoren an den Messstellen eingelesen und gesammelt. Sobald jedoch im Schritt 204 ein markanter oder signifikanter Unterschied festgestellt wird, schreitet der Ablauf zum Schritt 205 und Entgleisungsmaßnahmen (also Signalisierungsmaßnahmen und/oder Gegenmaßnahmen bei Entgleisungen) werden eingeleitet.

Das Verfahren gemäß dem zweiten Ausführungsbeispiel kann auch gemeinsam mit anderen Verfahren zur Entgleisungsdetektion eingesetzt werden, um deren Aussagegenauigkeit zu erhöhen. Des Weiteren kann das Verfahren auch mit einer Messung der Raddrehzahl kombiniert werden, um den aktuellen Raddurchmesser abzuleiten und eine Kompensation des Raddurchmessers durchzuführen. Da sich der Raddurchmesser aufgrund von Verschleiß nur langsam ändert, können Verschleiß und Entgleisung voneinander unterschieden werden.

Zusammenfassend wurden eine Vorrichtung und ein Verfahren zum Erfassen einer Entgleisung eines Schienenfahrzeugs beschrieben, wobei einen Fahrbetrieb charakterisierende Messdaten von einer Vielzahl von Radsätzen oder Drehgestellen des Schienenfahrzeugs gesammelt und verglichen werden, und wobei das Vorliegen einer Entgleisung dann festgestellt wird, wenn die Messdaten zumindest eines Radsatzes oder Drehgestells um mindestens ein vorbestimmtes Ausmaß von den Messdaten der übrigen Radsätze oder Drehgestelle abweichen.

Es wird angemerkt, dass bei den vorstehend beschriebenen Ausführungsbeispielen alternative oder zusätzliche geeignete, den Fahrbetrieb charakterisierende optische, mechanische, elektrische und/oder akustische Parameter für den Vergleich der Radsätze oder Drehgestelle herangezogen werden können.

## Patentansprüche

1. Vorrichtung (40) zur Erfassung einer Entgleisung eines Schienenfahrzeugs, wobei die Vorrichtung (40) ausgestaltet ist zum Empfangen von einen Fahrbetrieb charakterisierenden Messdaten einer Vielzahl von Radsätzen (10-1 bis 10-n) oder Drehgestellen des Schienenfahrzeugs, zum Vergleichen der Messdaten der Vielzahl von Radsätzen (10-1 bis 10-n) oder Drehgestellen des Schienenfahrzeugs, und zum Feststellen des Vorliegens einer Entgleisung, wenn die Messdaten zumindest eines Radsatzes oder Drehgestells um mindestens ein vorbestimmtes Ausmaß von den Messdaten der übrigen Radsätze oder Drehgestelle abweichen, wobei die Messdaten Vibrationen, insbesondere Vibrationen in vertikaler Richtung, des jeweiligen Radsatzes oder Drehgestells angeben, **dadurch gekennzeichnet, dass**
die Messdaten als eine ergänzende Anwendung der Erfassung einer Entgleisung eines Schienenfahrzeugs eine Raddrehzahl angeben und die Vorrichtung (40) ausgestaltet ist zum Ableiten eines Raddurchmessers und zum Durchführen einer Raddurchmesserkompensation.

2. Vorrichtung (40) nach Anspruch 1, wobei die Messdaten einen Abstand zwischen Rad und Schiene am jeweiligen Radsatz oder Drehgestell angeben.

3. Vorrichtung (40) nach einem der vorhergehenden Ansprüche, wobei die Vorrichtung (40) ausgestaltet ist, die Messdaten jeweils eines mittleren Radsatzes oder ein mittleres Drehgestells mit den Messdaten einer vorbestimmte Anzahl davor und dahinter liegender Radsätze oder Drehgestelle zu vergleichen.

4. Vorrichtung nach einem der vorhergehenden Ansprüche, wobei die Vorrichtung (40) ausgestaltet ist, die empfangenen Messdaten entsprechend einem zeitlichen Versatz, mit dem die jeweiligen Radsätze oder Drehgestelle denselben Ort auf einer Schiene überfahren, für den Vergleich zuzuordnen.

5. Vorrichtung (40) nach einem der vorhergehenden Ansprüche, wobei die Vorrichtung (40) ausgestaltet ist, den Vergleich basierend auf einer Kreuzkorrelation oder einem Kreuzkorrelationsspektrum durchzuführen.

6. Vorrichtung (40) nach einem der vorhergehenden Ansprüche , wobei die Vorrichtung (40) ausgestaltet ist, den Vergleich darauf zu stützen, ob sich das Maximum der Kreuzkorrelation bei einem zeitlichen Versatz zeigt, der sich aus der Fahrtgeschwindigkeit des Schienenfahrzeugs und dem Abstand der Achsen der verglichenen Radsätze oder Drehgestelle ergibt.

7. Vorrichtung (40) nach einem der vorhergehenden Ansprüche, wobei die Vorrichtung (40) ausgestaltet ist, die Messdaten vor dem Vergleichen einer Nachbereitung zu unterziehen.

8. Vorrichtung (40) nach Anspruch 7, wobei die Nachbereitung zumindest eines aus Neuabtastung, Filterung, Bildung eines gleitenden Effektivwerts oder einer Standardabweichung, und Bildung eines Mittelwerts umfasst.

9. System zur Erfassung einer Entgleisung eines Schienenfahrzeugs, mit einer Vorrichtung (40) nach einem der Ansprüche 1 bis 8 und einer Vielzahl von Detektoren (20-1 bis 20-n) zur Erfassung der den Fahrbetrieb charakterisierenden Messdaten der Vielzahl von Radsätzen (10-1 bis 10-n) oder Drehgestellen des Schienenfahrzeugs.

10. Verfahren zum Erfassen einer Entgleisung eines Schienenfahrzeugs mit einer Vorrichtung (40) gemäß einem der Ansprüche 1 bis 8, wobei das Verfahren umfasst:
- Empfangen der einen Fahrbetrieb charakterisierenden Messdaten einer Vielzahl von Radsätzen (10-1 bis 10-n) oder Drehgestellen des Schienenfahrzeugs, wobei die Messdaten Vibrationen, insbesondere in vertikaler Richtung, des jeweiligen Radsatzes oder Drehgestells angeben,
- Vergleichen der Messdaten der Vielzahl von Radsätzen (10-1 bis 10-n) oder Drehgestellen des Schienenfahrzeugs,
- Messung einer Raddrehzahl aus den Messdaten,
- Ableiten eines Raddurchmessers aus den Messdaten,
- Durchführen einer Raddurchmesserkompensation, und
- Feststellen des Vorliegens einer Entgleisung, wenn die Messdaten zumindest eines Radsatzes oder Drehgestells um mindestens ein vorbestimmtes Ausmaß von den Messdaten der übrigen Radsätze oder Drehgestelle abweichen.

11. Computerlesbares Speichermedium, auf dem ein auf einem Computersystem ausführbarer Programmcode gespeichert ist, der bei seiner Ausführung die Schritte des Verfahrensanspruchs 10 erzeugt.

12. Computerprogramm mit Codemitteln, die bei ihrer Ausführung auf einem Computersystem die Schritte des Verfahrensanspruchs 10 erzeugen.

## Claims

1. Device (40) for detecting derailing of a rail vehicle, wherein the device (40) is designed for receiving measurement data characterizing a driving mode from a multiplicity of wheelsets (10-1 to 10-n) or bogies of the rail vehicle, for comparing the measurement data from the multiplicity of wheelsets (10-1 to 10-n) or bogies of the rail vehicle, and for detecting the occurrence of derailing if the measurement data of at least one wheelset or bogie differ by at least a predetermined degree from the measurement data of the other wheelsets or bogies, wherein the measurement data indicate vibrations, in particular vibrations in the vertical direction, of the respective wheelset or bogie, **characterized in that**
the measurement data indicate a wheel speed as a supplementary application of the detection of derailing of a rail vehicle and the device (40) is designed for deducing a wheel diameter and for carrying out a wheel diameter compensation.

2. Device (40) according to Claim 1, wherein the measurement data indicate a distance between the wheel and the rail at the respective wheelset or bogie.

3. Device (40) according to one of the preceding claims, wherein the device (40) is designed to compare the measurement data in each case of a middle wheelset or a middle bogie with the measurement data of a predetermined number of wheelsets or bogies lying in front and behind.

4. Device according to one of the preceding claims, wherein the device (40) is designed to assign the received measurement data in accordance with a time offset with which the respective wheelsets or bogies pass over the same location on a rail for the comparison.

5. Device (40) according to one of the preceding claims, wherein the device (40) is designed to carry out the comparison on the basis of a cross-correlation or a cross-correlation spectrum.

6. Device (40) according to one of the preceding claims, wherein the device (40) is designed to base the comparison on whether the maximum of the cross-correlation is evident with a time offset that is obtained from the travelling speed of the rail vehicle and the spacing of the axles of the compared wheelsets or bogies.

7. Device (40) according to one of the preceding claims, wherein the device (40) is designed to subject the measurement data to a post-processing before the comparison.

8. Device (40) according to Claim 7, wherein the post-processing comprises at least one of the following: resampling, filtering, forming a moving root mean square value or a standard deviation, and forming an average value.

9. System for detecting derailing of a rail vehicle, with a device (40) according to one of Claims 1 to 8 and a multiplicity of detectors (20-1 to 20-n) for detecting the measurement data characterizing a driving mode from a multiplicity of wheelsets (10-1 to 10-n) or bogies of the rail vehicle.

10. Method for detecting derailing of a rail vehicle with a device (40) according to one of Claims 1 to 8, wherein the method comprises:
- receiving the measurement data characterizing a driving mode from a multiplicity of wheelsets (10-1 to 10-n) or bogies of the rail vehicle, wherein the measurement data indicate vibrations, in particular vibrations in the vertical direction, of the respective wheelset or bogie,
- comparing the measurement data from the multiplicity of wheelsets (10-1 to 10-n) or bogies of the rail vehicle,
- measuring a wheel speed from the measurement data,
- deducing a wheel diameter from the measurement data,
- carrying out a wheel diameter compensation,
and
- detecting the occurrence of derailing if the measurement data of at least one wheelset or bogie differ by at least a predetermined degree from the measurement data of the other wheelsets or bogies.

11. Computer-readable storage medium, stored on which is a program code which can be performed on a computer system and which, when performed, produces the steps of method claim 10.

12. Computer program with coding means which, when performed on a computer system, produce the steps of method claim 10.

## Revendications

1. Dispositif (40) de détection du déraillement d'un véhicule ferroviaire, dans lequel le dispositif (40) est conformé pour recevoir des données de mesure, caractérisant un fonctionnement de circulation, d'une pluralité d'essieux (10-1 à 10-n) ou de bogies du véhicule ferroviaire, pour la comparaison des données de mesure de la pluralité d'essieux (10-1 à 10-n) ou de bogies du véhicule ferroviaire et pour constater la présence d'un déraillement, si les données de mesure d'au moins un essieu ou un bogie s'écartent, au moins dans une mesure définie à l'avance, des données de mesure des autres essieux ou bogies, les données de mesure indiquant des vibrations, notamment des vibrations dans la direction verticale, de l'essieu ou du bogie respectif, **caractérisé en ce que**
les données de mesure indiquent, comme application en complément de la détection d'un déraillement d'un véhicule ferroviaire, une vitesse de rotation de roue et le dispositif (40) est conformé pour déduire un diamètre de roue et pour effectuer une compensation de diamètre de roue.

2. Dispositif (40) suivant la revendication 1, dans lequel les données de mesure indiquent une distance entre roue et rail à l'essieu ou au bogie respectif.

3. Dispositif (40) suivant l'une des revendications précédentes, dans lequel le dispositif (40) est conformé pour comparer les données de mesure respectivement d'un essieu médian ou d'un bogie médian aux données de mesure d'un nombre défini à l'avance d'essieux ou de bogies se trouvant en avant et en arrière.

4. Dispositif suivant l'une des revendications précédentes, dans lequel le dispositif (40) est conformé pour associer, pour la comparaison, les données de mesure reçues, conformément à un décalage dans le temps, suivant lequel les essieux ou les bogies respectifs passent au même endroit sur un rail.

5. Dispositif (40) suivant l'une des revendications précédentes, dans lequel le dispositif (40) est conformé pour effectuer la comparaison sur la base d'une corrélation mutuelle ou d'un spectre de corrélation mutuelle.

6. Dispositif (40) suivant l'une des revendications précédentes, dans lequel le dispositif (40) est conformé pour étayer la comparaison sur le point de savoir si le maximum de la corrélation mutuelle se manifeste pour un décalage dans le temps, qui provient de la vitesse de circulation du véhicule ferroviaire et de la distance entre les axes des essieux ou des bogies comparés.

7. Dispositif (40) suivant l'une des revendications précédentes, dans lequel le dispositif (40) est conformé pour soumettre des données de mesure à un traitement ultérieur avant la comparaison.

8. Dispositif (40) suivant la revendication 7, dans lequel le traitement ultérieur comprend au moins l'un d'un nouvel échantillonnage, d'un filtrage, de la formation d'une valeur efficace mobile ou d'un écart-type et de la formation d'une valeur moyenne.

9. Système de détection d'un déraillement d'un véhicule ferroviaire, comprenant un dispositif (40) suivant l'une des revendications 1 à 8 et une pluralité de détecteurs (20-1 à 20-n) de détection de données de mesure, caractérisant le fonctionnement de circulation, de la pluralité d'essieux (10-1 à 10-n) ou de bogies du véhicule ferroviaire.

10. Procédé de détection d'un déraillement d'un véhicule ferroviaire par un dispositif (40) suivant l'une des revendications 1 à 8, dans lequel le procédé comprend :
- réception des données de mesure, caractérisant un fonctionnement de circulation, d'une pluralités d'essieux (10-1 à 10-n) ou de bogies du véhicule ferroviaire, les données de mesure indiquant des vibrations, notamment dans la direction verticale, de l'essieu ou du bogie respectif,
- comparaison des données de mesure de la pluralité d'essieux (10-1 à 10-n) ou de bogies du véhicule ferroviaire,
- mesure d'une vitesse de rotation de roue à partir des données de mesure,
- déduction d'un diamètre de roue à partir des données de mesure,
- mise en œuvre d'une compensation de diamètre de roue, et
- constatation de la présence d'un déraillement, si les données de mesure d'au moins un essieu ou un bogie s'écartent, d'au moins une mesure définie à l'avance, des données de mesure des autres essieux ou bogies.

11. Support de mémoire, déchiffrable par ordinateur, sur lequel est mis en mémoire un code de programme pouvant être réalisé sur un système d'ordinateur, qui produit, lors de sa réalisation, les stades de la revendication 10 de procédé.

12. Programme d'ordinateur ayant des moyens de code qui, lors de la réalisation sur un système d'ordinateur, produisent les stades de la revendication 10 de procédé.
